# EUROPÄISCHE PATENTSCHRIFT

(11) **EP 0 624 691 B1**
(45) Veröffentlichungstag und Bekanntmachung des Hinweises auf die Patenterteilung: **27.11.1996**
(21) Anmeldenummer: 94890083.2
(22) Anmeldetag: 10.05.1994
(51) Int. Cl.: E01H 1/00, B08B 15/04

(54) **Bürstenausleger für Tunnelwaschfahrzeuge**
Broom boom for a tunnel cleaning apparatus
Bras de brosse pour un véhicule de lavage de tunnels

(30) Priorität: 10.05.1993 AT 911/93
(43) Veröffentlichungstag der Anmeldung: 17.11.1994
(73) Patentinhaber: Zellinger Gesellschaft m.b.H., A-4050 Traun (AT)
(72) Erfinder: Kock, Josef, A-4050 Traun (AT); Zellinger, Hans, A-4271 St.Oswald b. Freistadt (AT)
(74) Vertreter: Hübscher, Heiner, Dipl.-Ing.

(56) Entgegenhaltungen:
- WO-A-86/04626
- DE-A- 2 737 418
- FR-A- 2 635 024
- GB-A- 1 352 066

## Beschreibung

Die Erfindung betrifft einen Bürstenausleger für Tunnelwaschfahrzeuge, mit dem eine drehend antreibbare Walzenbürste auf ihren jeweiligen Arbeitsbereich einstellbar ist, wobei der Bürste am Ausleger ebenfalls auf den Arbeitsbereich einstellbare Spritz- oder Sprühdüsen für Wasch- und Spülflüssigkeit vor- und nachgeordnet sind und am Ausleger eine die Bürste vom Ausleger bis über ihre Lagerstelle umschließende, schürzenartige, gewölbte Teilabdeckung für die Bürstenrückseite vorgesehen ist.

Ein derartiger Bürstenausleger ist z. B. aus der AT-PS 344 232 und der AT-PS 380 711 bekannt. Durch Einstellung der Höhe des Auslegers, durch Verdrehen der Bürste um eine normal zu ihrer Längsachse verlaufende Achse und schließlich durch Verschwenken der Bürste wird es möglich, die Bürste auf verschiedene Arbeitsbereiche an der Tunnelwandung einzustellen und auch durch die erwähnte Verschwenkung eine Breite des Arbeitsbereiches zu wählen, die kleiner ist als die Bürstenlänge. Dabei können am Waschfahrzeug auch zwei oder mehrere Bürstenausleger vorgesehen werden, die benachbarte Streifen der Tunnelwandung reinigen.

Eine schürzenartige Teilabdeckung für die Bürstenrückseite an einem Bürstenausleger ist etwa durch das Reinigungsgerät aus GB-A-1 352 066 vorbekannt.

Eine schürzenartige Teilabdeckung für die Bürstenrückseite wird für Tunnelwaschfahrzeuge vorgesehen, um die Sprühnebelbildung beim Bürstenbetrieb zu verringern und insbesondere um ein Abspritzen oder Absprühen von Wasch- und Spülflüssigkeit in Richtung auf den Fahrer des Tunnelwaschfahrzeuges bzw. eine Bedienungsperson für den bzw. die Bürstenausleger zu verhindern und diesen Personen möglichst freie Sicht zum Arbeitsbereich der Bürste zu geben. Die schürzenartige Teilabdeckung wird normalerweise nur über etwa ein Viertel des Bürstenumfanges angebracht, um alle Bürsteneinstellungen zu ermöglichen und insbesondere in Extremstellungen der Bürste ein Anfahren der Abdeckung an im Tunnel vorhandene Hindernisse, z. B. Verkehrszeichen, Luftein- und -auslässe usw. zu verhindern. Spritz- und Sprühdüsen werden meist auf diesen schürzenartigen Teilabdeckungen oder auf gesonderten Halterungen montiert. Es ergibt sich damit eine relativ aufwendige Gesamtkonstruktion für das Tunnelwaschfahrzeug und es lassen sich oft Spritzwasserabscheidungen und Sprühnebelbildungen hinter dem Tunnelwaschfahrzeug nicht ausreichend vermeiden.

Aufgabe der Erfindung ist die Schaffung eines Bürstenauslegers der eingangs genannten Art, der bei einfachem Aufbau Spritzwasserabscheidungen bzw. Sprühnebelbildungen weitgehend verhindert und der zumindest das Nachspülen vereinfacht und optimiert.

Die gestellte Aufgabe wird dadurch gelöst, daß ein zweiter Schürzenteil vorgesehen ist, der über eine Antriebseinrichtung aus einer die Teilabdeckung überlappenden Ruhestellung über wählbare Zwischenlagen bis zu einer die Bürste gemeinsam mit der Teilabdeckung um wenigstens 170° umschließenden Endstellung ausfahrbar ist, wobei vorzugsweise Spritz- oder Sprühdüsen für die Spülflüssigkeit zur Erzielung eines optimalen Reinigungseffektes an diesem zweiten Schürzenteil angebracht sind.

Mittels des verstellbaren zweiten Schürzenteiles kann in jeder Betriebsstellung der Bürste die optimal mögliche Abdeckung zur Verhinderung der Spritzwasserableitung und der Sprühnebelbildung eingestellt werden, wodurch auch eine optimale Reinigungswirkung der Sprühdüsen erreicht wird. Es ist trotzdem möglich, bei auftretenden Hindernissen den Schürzenteil soweit zurückzuziehen, daß er nicht mehr auf das Hindernis aufläuft. Die entsprechende Steuerung für die Antriebseinrichtung kann mit einer Steuereinrichtung für die Verschwenkung des Auslegers kombiniert werden, mit deren Hilfe den erwähnten Hindernissen ausgewichen werden kann. Ein Einfahren des zweiten Schürzenteiles wird auch dann notwendig, wenn mit Hilfe des Auslegers quer zur übrigen Tunnelwandung stehende Wandungsteile, z. B. Absätze in der Tunnelhöhe oder gerade Mauern, gewaschen werden sollen. Durch eine gemeinsame Verstellung von Spritz- oder Sprühdüsen für die Spülflüssigkeit mit dem zweiten Schürzenteil wird es zusätzlich möglich, den Abstand dieser Düsen von der Tunnelwand od. dgl. sowie auch den Austrittswinkel der Sprühstrahlen entsprechend den jeweiligen Erfordernissen einzustellen.

Nach einer vorteilhaften Weiterbildung werden die Spritz- oder Sprühdüsen in Form eines Düsenbalkens am Vorderrand des zweiten Schürzenteiles angebracht.

Nach einer vorteilhaften Ausgestaltung sind die Teilabdeckung und der zweite Schürzenteil an ihren Halterungen in eine Transportstellung anklappbar angebracht, damit sie beim Transport möglichst wenig Platz einnehmen.

Weitere Einzelheiten und Vorteile des Erfindungsgegenstandes entnimmt man der nachfolgenden Zeichnungsbeschreibung.

In der Zeichnung ist als Ausführungsbeispiel das bürstenseitige Ende eines erfindungsgemäßen Bürstenauslegers im Teilschema veranschaulicht.

Ein Bürstenausleger 1 ist an einem Tunnelwaschfahrzeug kardanisch um eine Hoch- und Querachse schwenkbar und in jede Schwenkstellung einstellbar abgestützt. Am Ende des Auslegers 1 sitzt ein Bürstenträger 2, der um seine Längsachse gegenüber dem Ausleger gedreht werden kann, wobei vorzugsweise eine Querachse 3 des Bürstenträgers 2 überdies aus ihrer zum Ausleger 1 normalen Lage über Stelltriebe mit ihrer Drehachse gegenüber dem Ausleger geneigt werden.

Am Bürstenträger ist eine nur in ihren Umrissen dargestellte Walzenbürste 4 mittels eines Ölmotors 5 drehend antreibbar angebracht. In Abwandlung der beschriebenen Konstruktion kann auch die Achse 3 als reine Querachse ausgeführt sein und die Bürste 4 über Stelltriebe mit ihrer Drehachse gegenüber dem Ausleger 1 geneigt werden.

Am Bürstenträger 2 ist bei 6 eine schürzenartige Teilabdeckung 7 angebracht. Die bisher beschriebene Konstruktion ist Stand der Technik.

Am Bürstenträger ist eine Halterung 8 für einen Düsenbalken 9 angebracht, über dessen Einzeldüsen 10 eine Waschflüssigkeit auf die Bürste bzw. unmittelbar auf die Tunnelwand aufgespritzt werden kann. Beim Ausführungsbeispiel wird angenommen, daß das Tunnelwaschfahrzeug nach links fährt und die Bürste 4 vorzugsweise in einer dem Uhrzeigersinn entgegengesetzten Drehrichtung mit variabler Geschwindigkeit antreibbar ist.

Zusätzlich zu der Teilabdeckung 7 ist ein zweiter Schürzenteil 11 vorhanden, der an außerhalb der Teilabdeckung 7 angebrachten bzw. durch Schlitze der Abdeckung 7 geführten Schwenkarmen 12 gehalten ist und über an den Armen 12 angreifende, hydraulische Zylinder-Kolbeneinheiten 13 aus der dargestellten die Teilabdeckung 7 überlappenden Ruhestellung unter Verringerung der Überlappung ausstellbar ist, bis er in der Endlage gemeinsam mit der Abdekkung 7 die Bürste 4 um wenigstens 170 bzw. 180° umschließt. Am Vorderrand 14 des Schürzenteiles 11 ist ein Düsenbalken 15 mit Spritzdüsen 16 angebracht, über die eine Spülflüssigkeit ausgesprüht wird. Durch Verstellung des Schürzenteiles 11 können der Abstand der Düsen 16 von der Tunnelwand und auch der Anstellwinkel, unter dem die Spritzstrahlen auf die Tunnelwand auftreffen, zusätzlich eingestellt werden. Versorgungsleitungen 17, 18 für die Düsen 10, 16 wurden strichpunktiert angedeutet.

Die Teilabdeckung 7 kann an den Schwenkarmen 12 und die Schürze 7 an ihrer Befestigungsstelle 6 in eine Transportstellung klappbar gelagert werden.

## Patentansprüche

1. Bürstenausleger für Tunnelwaschfahrzeuge, mit dem eine drehend antreibbare Walzenbürste (4) auf ihren jeweiligen Arbeitsbereich einstellbar ist, wobei der Bürste (4) am Ausleger (1) ebenfalls auf den Arbeitsbereich einstellbare Spritz- oder Sprühdüsen (10, 16) für Wasch- und Spülflüssigkeit vor- und nachgeordnet sind und am Ausleger (1) eine die Bürste (4) vom Ausleger (1) bis über ihre Lagerstelle umschließende, schürzenartige, gewölbte Teilabdeckung (7) für die Bürstenrückseite vorgesehen ist, dadurch gekennzeichnet, daß ein zweiter Schürzenteil (11) vorgesehen ist, der über eine Antriebseinrichtung (13) aus einer die Teilabdeckung (7) überlappenden Ruhestellung über wählbare Zwischenlagen bis zu einer die Bürste (4) gemeinsam mit der Teilabdeckung um wenigstens 170° umschließenden Endstellung ausfahrbar ist, wobei vorzugsweise Spritz- oder Sprühdüsen (16) für die Spülflüssigkeit zur Erzielung eines optimalen Reinigungseffektes an diesem zweiten Schürzenteil (11) angebracht sind.

2. Bürstenausleger nach Anspruch 1, dadurch gekennzeichnet, daß die Spritz- oder Sprühdüsen (16) in Form eines Düsenbalkens (15) am Vorderrand (14) des zweiten Schürzenteiles (11) angebracht sind.

3. Bürstenausleger nach Anspruch 1 oder 2, dadurch gekennzeichnet, daß die Teilabdeckung (7) und der zweite Schürzenteil (11) an ihren Halterungen (6, 12) in eine Transportstellung anklappbar angebracht sind.

## Claims

1. A tunnel washing vehicle brush boom, by means of which a rotatably drivable roller brush (4) is adjustable to its working range at any time, wherein spray or atomising nozzles (10, 16) for washing and rinsing liquid are disposed before and after the brush (4) on the boom (1) and are also adjustable to the working range, and an arched partial cover (7) in the form of an apron is provided for the back of the brush and encloses the same from the boom (1) to above its point of support, characterised in that a second apron part (11) is provided which, via a drive means (13), can be extended from a position of rest overlapping the partial cover (7), through selectable intermediate positions, into an end position which encloses the brush (4) together with the partial cover through at least 170°, spray or atomising nozzles (16) for the rinsing liquid being preferably disposed on said second apron part (11) in order to obtain an optimal cleaning effect.

2. A brush boom according to claim 1, characterised in that the spray or atomising nozzles (16) are mounted in the form of a nozzle bar (15) on the front edge (14) of the second apron part (11).

3. A brush boom according to claim 1 or 2, characterised in that the partial cover (7) and the second apron part (11) are mounted on their mountings (6, 12) so as to be pivotable into a transport position.

## Revendications

1. Bras porte-brosse pour véhicules de lavage de tunnels au moyen duquel une brosse cylindrique (4) pouvant être entraînée en rotation peut être réglée en fonction de la zone de travail qui lui est attribuée à chaque fois, cependant que des buses d'arrosage ou de pulvérisation (10, 16) destinées au liquide de lavage et de rinçage sont montées sur le bras (1) en amont et en aval de la brosse (4) en pouvant être également réglées en fonction de la zone de travail, et qu'il est prévu sur le bras (1) un recouvrement partiel cintré en forme de tablier (7) qui est destiné au côté arrière de la brosse et qui entoure la brosse (4) depuis le bras (1) jusqu'au-delà de l'emplacement de ses paliers, caractérisé par le fait qu'il est prévu un deuxième tablier (11) qui, par l'intermédiaire d'un dispositif d'entraînement (13), peut être déployé depuis une position de repos où il est superposé au recouvrement partiel (7) jusqu'à une position finale où il entoure la brosse (4) sur 170° au moins en coopération avec le recouvrement partiel, et ce, en passant par des positions intermédiaires qui peuvent être choisies, cependant que des buses d'arrosage ou de pulvérisation (16) destinées au liquide de rinçage sont montées de préférence sur ce deuxième tablier (11) en vue d'obtenir un effet de nettoyage optimal.

2. Bras porte-brosse selon la revendication 1, caractérisé par le fait que les buses d'arrosage ou de pulvérisation (16) sont montées sur le bord avant (14) du deuxième tablier (11) sous la forme d'une rampe de buses (15).

3. Bras porte-brosse selon la revendication 1 ou 2, caractérisé par le fait que le recouvrement partiel (7) et le deuxième tablier (11) sont montés sur leurs supports (6, 12) en pouvant être rabattus jusque dans une position de transport.
